# EUROPÄISCHE PATENTSCHRIFT

(11) **EP 2 878 570 B1**
(45) Veröffentlichungstag und Bekanntmachung des Hinweises auf die Patenterteilung: **27.12.2017**
(21) Anmeldenummer: 14189514.4
(22) Anmeldetag: 20.10.2014
(51) Int. Cl.: B66D 1/30, E06B 9/322, E06B 9/66

(54) **Seiltrommel mit darauf aufgewickeltem Zugseil für eine Wickelvorrichtung sowie eine Wickelvorrichtung mit Seiltrommel**
Cable drum with pull rope coiled thereon for a winding device and a winding device with a cable drum
Tambour à câble équipé d'une corde de traction enroulée dessus pour un dispositif d'enroulement ainsi qu'un dispositif d'enroulement équipé d'un tambour à câble

(30) Priorität: 28.11.2013 DE 202013010658 U
(43) Veröffentlichungstag der Anmeldung: 03.06.2015
(73) Patentinhaber: Lock Antriebstechnik GmbH, 88521 Ertingen (DE)
(72) Erfinder: Neubrand, Ulrich, 88521 Ertingen (DE); Gehweiler, Tobias, 88521 Ertingen (DE); Storrer, Helmut, Verstorben (DE)
(74) Vertreter: Otten, Roth, Dobler & Partner mbB Patentanwälte

(56) Entgegenhaltungen:
- US-A- 4 534 522

## Beschreibung

Die Erfindung betrifft eine Seiltrommel mit darauf aufgewickeltem Zugseil für eine Wickelvorrichtung nach dem Oberbegriff des Anspruchs 1 sowie eine Wickelvorrichtung mit einer Wickelwelle und einer darauf angeordneten Seiltrommel.

### Stand der Technik

Seiltrommeln für Wickelvorrichtungen sind in verschiedensten Ausgestaltungen bereits aus dem Stand der Technik bekannt, wie z.B. aus US 4 534 522 A1. Beispielsweise ist in der EP 0 982 466 eine Wickeljalousie zur Lüftung von Gebäuden mit einem flächigen flexiblen Abdeckelement, dessen Abdeckfläche über ein von einer Antriebseinheit getriebenes Wickelelement einstellbar ist, beschrieben. Der obere Rand wird über ein Zugseil beim Auf- oder Abwickeln des unteren Randes des Abdeckelements nachgeführt, wobei das Zugseil von einer Seiltrommel abgewickelt bzw. auf diese aufgewickelt wird.

### Aufgabe und Vorteile der Erfindung

Der Erfindung liegt die Aufgabe zugrunde, die Montage einer Wickelvorrichtung zu erleichtern.

Diese Aufgabe wird durch die Merkmale des Anspruchs 1 gelöst. In den abhängigen Ansprüchen sind vorteilhafte und zweckmäßige Weiterbildungen der Erfindung angegeben.

Die Erfindung geht von einer Seiltrommel mit darauf aufgewickeltem Zugseil für eine Wickelvorrichtung mit Wickelwelle für die Seiltrommel aus. Ein solches System lässt sich zum Beispiel für eine Wickeljalousie oder ein Hubfenster einsetzen.

Der Kern der Erfindung liegt darin, dass das auf die Seiltrommel aufgewickelte Zugseil mit einer Lage aus nachgiebigem Material vollständig überdeckt ist, sodass das Zugseil daran gehindert ist, sich selbsttätig von der Seiltrommel zu lösen, insbesondere aufzuspringen und dass das nachgiebige Material dergestalt ist, dass bei Abwicklung des Zugseils durch Zug am Zugseil mit vordefinierter, vergleichsweise leichter Zugkraft das nachgiebige Material einen sich von der Seiltrommel abhebenden Zugseilabschnitt freigibt, aber verbleibende Windungen nach wie vor überdeckt und damit fixiert sind.

Dabei kann Windung für Windung des auf die Seiltrommel aufgewickelten Zugseils definiert abgewickelt werden, ohne dass die noch auf der Seiltrommel verbleibenden Windungen sich in ihrer Position verändern. Dies hat insbesondere dann Vorteile, wenn auf der Seiltrommel bereits eine vorgefertigte Wickelrille vorhanden ist, in welche das Zugseil auf der Seiltrommel eingelegt ist bzw. sich einlegt. Vorzugsweise ist das Zugseil ein Drahtseil, insbesondere ein Kunststoff ummanteltes Drahtseil. Denkbar ist jedoch auch ein Kunststoffseil. Wäre das Seilende einfach frei, würde sich durch die Eigenspannung des Drahtseils, soweit das Drahtseil dann nicht mehr unter Zug steht, dieses von der Seiltrommel abheben und gegebenenfalls die einzelnen Windungen nicht nur aufspringen, sondern sich auch ineinanderschieben, wodurch nach dem Einbau der Seiltrommel in ein System unter Verbindung des Seilendes der ganze Wickel auf der Seiltrommel erst wieder sortiert werden müsste.

Erfindungsgemäß kann nun das Seilende soweit abgewickelt werden, wie es für eine Montage bzw. den Anschluss des Seilendes an ein übriges System notwendig ist, ohne dass sich dabei der restliche Wickel auf der Seiltrommel in seiner Position verlagert. Vorzugsweise muss bei der Montage das auf der Seiltrommel liegende Zugseil nicht vollständig abgewickelt werden bzw. bis zu einer maximal während eines laufenden Betriebs erlaubten Stelle, sondern nur so weit, wie es eben für den Montagezweck erforderlich ist.

Das noch verbleibende nachgiebige Material auf den restlichen Windungen kann dann z. B. bei der ersten Inbetriebnahme vollständig entfernt werden. Möglich ist aber auch das Belassen des verbleibenden, nachgiebigen Materials auf den restlichen Windungen. Durch das nachgiebige Material ist somit in jeder Position der Seiltrommel bzw. in jedem Montage- oder Betriebszustand bei einer anfänglichen Inbetriebnahme sichergestellt, dass jede einzelne Windung auf der Seiltrommel definiert in einer gewünschten Position sich befindet.

Somit erhält eine Bedienperson eine enorme Erleichterung bei Montage und Inbetriebnahme und im Hinblick auf die Arbeitssicherheit.

Insbesondere lassen sich die Vorzüge dieser Seilfixierung dann nutzen, wenn vorkonfektionierte Vorrichtungseinheiten aus einer Seiltrommel, einer Wickelwelle und einem Montagewinkel, an der die Wickelwelle druckgelagert ist, eingesetzt werden. Über den Montagewinkel kann die vorkonfektionierte Einheit zum Beispiel an einer vorgegebenen Stelle montiert werden.

In einer vorteilhaften Ausgestaltung der Erfindung ist das nachgiebige Material derart ausgebildet, dass bei einem definierten Zug am Zugseil ein sich abhebender Zugseilabschnitt zurückweicht und das Material diesen Abschnitt freigibt. Die notwendige Kraft zum Abheben und Entfernen des nachgiebigen Materials an der sich abhebenden Stelle ist vorzugsweise größer als die Kraft, die ein Zugseil durch Eigenspannung auf das nachgiebige Material ausübt, jedoch kleiner als eine Kraft, die eine durchschnittliche Bedienperson in der Lage ist, aufzubringen, um manuell das Zugseilende von der Seiltrommel durch Ziehen am Seilende abzuwickeln.

Das nachgiebige Material ist insbesondere eine Folie, die beim Abwickeln des Seils einfach zurückweicht und vorzugsweise der verbleibende Rest sich einfach manuell entfernen lässt. Zusätzlich kann ein Kunststoffband, zum Beispiel ein Kabelbinder oder ein Klammerelement aus Kunststoff oder Metall, zum Beispiel ein Kunststoffclip zur Anwendung kommen. Das Kunststoffband dehnt sich auf und kann zur Seite weichen. Das Klammerelement federt auf und weicht ebenfalls zur Seite.

In einer besonders bevorzugten Ausgestaltung der Erfindung überdeckt die Folie das aufgewickelte Zugseil ein- oder mehrlagig. Denkbar ist z. B. eine Klarsichtfolie, die beim Überwickeln eine durch den Wickel selbst sich haltende Schicht bildet, da sich überdeckende Oberflächen der Folie aneinanderhaften.

Darüber hinaus ist es bevorzugt, wenn das nachgiebige Material schlauchartig ist. Denkbar ist z. B. eine Art Schrumpfschlauch, der dann beispielsweise beim Abheben eines Zugseilabschnitts an dieser Stelle zurückweicht oder aufreißt.

In einer überdies bevorzugten Ausgestaltung umfasst das nachgiebige Material eine Haftschicht, z. B. eine Siliconschicht. Erfindungsgemäß ist das nachgiebige Material bei definiertem Zug am Zugseil dergestalt, dass nur der sich abhebende Zugseilabschnitt freigegeben wird, jedoch selbst der unmittelbar anschließende Windungsanteil des Zugseils noch fixiert bleibt.

### Beschreibung des Ausführungsbeispiels

Ein Ausführungsbeispiel der Erfindung ist in den nachstehenden Figuren unter Angabe weiterer Einzelheiten und Vorteile näher erläutert.

Es zeigen in den
- Figuren 1a bis 1c: jeweils eine auf einer Welle montierte Seiltrommel drehbar an einer Konsole in unterschiedlichen Abwicklungszuständen in perspektivischer Darstellung.

In den Figuren 1a bis 1c ist eine Seiltrommel 1 gezeigt, die über Klemmschellen 2, 3 auf einer Welle 4 fixiert ist. Die Welle 4 ist drehbar an einer Konsole 5 gelagert. Auf die Seiltrommel 1 ist ein Zugseil, insbesondere ein kunststoffummanteltes Drahtseil 6 aufgewickelt.

In den Figuren 1a bis 1c sind unterschiedliche Abwicklungszustände gezeigt. Über das auf die Seiltrommel 1 aufgewickelte Zugseil 6 wurde in vollständig aufgewickeltem Zustand, bei welchem insbesondere die Seiltrommel vollständig oder nahezu vollständig mit Windungen 6a des Zugseils 6 bedeckt ist, eine dünne Kunststofffolie flächig entsprechend einer Achse der Seiltrommel gewickelt.

Mit der dünnen Kunststofffolie 7 wurde das Zugseil 6 bzw. dessen Windungen 6a insbesondere mehrfach umwickelt, wobei ein Seilende frei bleibt und über einen Wickel hervorsteht. Durch die Kunststofffolie 7 kann einerseits ein Aufspringen des aufgewickelten Zugseils 6 vermieden und andererseits ein definiertes Abwickeln des Zugseils 6 auch bei immer wieder nachlassendem Zug auf einem abgewickelten Zugseilabschnitt ebenfalls ohne Aufspringen erreicht werden.

In Figur 1a ist der nahezu vollständig aufgewickelte mit Kunststofffolie überdeckte Zustand des Zugseils 6 dargestellt.

In Figur 1b sind bereits einige Windungen und in Figur 1c einige Windungen mehr abgewickelt. Mit einem vergleichsweise geringen Kraftaufwand an dem abgewickelten Zugseilabschnitt 6b ist eine Bedienperson in der Lage, Windung für Windung von einem Zugseilwickel unter der Kunststofffolie 7 hervorzuziehen und diese dabei zurückzudrängen. Beispielsweise kann eine Kunststofffolie in der Art einer gängigen Frischhaltefolie eingesetzt werden, die zwar eine gewisse Kraft zum Fixieren des Zugseils aufweist, jedoch nicht so stabil ist, dass eine Bedienperson mit dem gewünschten vorgegebenen Kraftaufwand die Kunststofffolie bei einem Ziehen und damit Abwickeln des Zugseils von Seiltrommel 1 nicht verdrängen könnte, um das Zugseil Windung für Windung abzuwickeln.

Damit lässt sich nicht nur eine vorteilhafte Transportfixierung, sondern eben auch die geschilderte Positionshilfe bei der Montage mit teilweisem Abwickeln des Zugseils erreichen.

### Bezugszeichenliste:

- 1: Seiltrommel
- 2: Klemmschellen
- 3: Klemmschellen
- 4: Welle
- 5: Konsole
- 6: Zugseil
- 6a: Windung
- 6b: Zugseilabschnitt
- 7: Kunststofffolie

## Patentansprüche

1. Seiltrommel (1) mit darauf aufgewickeltem Zugseil (6) für eine Wickelvorrichtung mit Wickelwelle **dadurch gekennzeichnet, dass** das auf die Seiltrommel (1) aufgewickelte Zugseil (6a) mit zumindest einer Lage aus nachgiebigem Material (7) vollstandig überdeckt ist, sodass das aufgewickelte Zugseil (6a) daran gehindert ist, sich selbsttätig von der Seiltrommel (1) zu lösen, insbesondere aufzuspringen, und dass das nachgiebige Material (7) dergestalt ist, dass das Zugseil (6) bei Zug am abgewickelten Zugseilabschnitt (6b) mit vordefinierter, vergleichsweise leichter Zugkraft einen sich von der Seiltrommel abhebenden Zugseilabschnitt (6b) freigibt, aber verbleibende Windungen nach wie vor überdeckt und damit fixiert bleiben.

2. Seiltrommel nach Anspruch 1, **dadurch gekennzeichnet, dass** das nachgiebige Material (7) bei definiertem Zug am Zugseil (6) am sich abhebenden Zugseilabschnitt zurückweicht und diesen freigibt.

3. Seiltrommel nach einem der vorhergehenden Ansprüche, **dadurch gekennzeichnet, dass** das nachgiebige Material eine Folie (7) umfasst.

4. Seiltrommel nach einem der vorhergehenden Ansprüche, **dadurch gekennzeichnet, dass** die Folie (7) das aufgewickelte Zugseil (6) ein- oder mehrlagig überdeckt.

5. Seiltrommel nach einem der vorhergehenden Ansprüche, **dadurch gekennzeichnet, dass** das nachgiebige Material (7) schlauchartig ist.

6. Seiltrommel nach einem der vorhergehenden Ansprüche, **dadurch gekennzeichnet, dass** das nachgiebige Material (7) eine Haftschicht umfasst.

7. Seiltrommel nach einem der vorhergehenden Ansprüche, **dadurch gekennzeichnet, dass** das nachgiebige Material (7) bei definiertem Zug am Zugseil nur den sich abhebenden Zugseilabschnitt freigibt.

8. Wickelvorrichtung mit einer Wickelwelle und einer darauf angeordneten Seiltrommel nach einem der vorhergehenden Ansprüche.

9. Wickelvorrichtung nach Anspruch 8, **dadurch gekennzeichnet, dass** die Wickelwelle an einer Konsole (5) drehbar montiert ist.

## Claims

1. Cable drum (1) with a traction cable (6) wound thereon for a winding device with a winding shaft, **characterised in that** the traction cable (6a) wound onto the cable drum (1) is covered completely by at least one layer of flexible material (7), so that the wound traction cable (6a) is prevented from detaching itself automatically from the cable drum (1), in particular from springing up, and **in that** the flexible material (7) is such the traction cable (6) with tension on the unwound traction cable section (6b) with a predefined, comparatively light tensile force releases a traction cable section (6b) lifting from the cable drum, but continues to cover the remaining windings and thus remains fixed.

2. Cable drum according to claim 1, **characterised in that** the flexible material (7) with defined tension on the traction cable (6) moves back on the lifting traction cable section and releases the latter.

3. Cable drum according to any of the preceding claims, **characterised in that** the flexible material comprises a film (7).

4. Cable drum according to any of the preceding claims, **characterised in that** the film (7) covers the wound traction cable (6) in one layer or multiple layers.

5. Cable drum according to any of the preceding claims, **characterised in that** the flexible material (7) is hose-like.

6. Cable drum according to any of the preceding claims, **characterised in that** the flexible material (7) comprises a bonding layer.

7. Cable drum according to any of the preceding claims, **characterised in that** the flexible material (7) with defined tension on the traction cable only releases the lifting traction cable section.

8. Winding device comprising a winding shaft and a cable drum arranged thereon according to any of the preceding claims.

9. Winding device according to claim 8, **characterised in that** the winding shaft is mounted rotatably on a panel (5).

## Revendications

1. Tambour pour câble (1) avec un câble de traction (6) enroulé dessus pour un dispositif d'enroulement avec arbre d'enroulement, **caractérisé en ce que** le câble de traction (6a) enroulé sur le tambour pour câble (1) est recouvert entièrement d'au moins une couche d'un matériau souple (7) de telle sorte que le câble de traction (6a) enroulé est empêché de se défaire tout seul du tambour pour câble (1), en particulier d'en sauter, et **en ce que** le matériau souple (7) est conçu de telle sorte que le câble de traction (6), lors d'une traction sur la section du câble de traction déroulée (6b) avec une force de traction prédéfinie relativement faible, libère une section de câble de traction (6b) se soulevant du tambour pour câble, tandis que les spires restantes demeurent couvertes et par conséquent fixées.

2. Tambour pour câble selon la revendication 1, **caractérisé en ce que**, lors d'une traction définie sur le câble de traction (6), le matériau souple (7) recule au niveau de la section de câble de traction se soulevant, et la libère.

3. Tambour pour câble selon l'une des revendications précédentes, **caractérisé en ce que** le matériau souple (7) comprend un film.

4. Tambour pour câble selon l'une des revendications précédentes, **caractérisé en ce que** le film (7) recouvre le câble enroulé (6) par une ou plusieurs couches.

5. Tambour pour câble selon l'une des revendications précédentes, **caractérisé en ce que** le matériau souple (7) est tubulaire.

6. Tambour pour câble selon l'une des revendications précédentes, **caractérisé en ce que** le matériau souple (7) comprend une couche adhésive.

7. Tambour pour câble selon l'une des revendications précédentes, **caractérisé en ce que**, lors d'une traction définie sur le câble de traction, le matériau souple (7) ne libère que la section de câble de traction se soulevant.

8. Dispositif d'enroulement avec un arbre d'enroulement et, placé dessus, un tambour pour câble selon l'une des revendications précédentes.

9. Dispositif d'enroulement selon la revendication 8, **caractérisé en ce que** l'arbre d'enroulement est monté de manière rotative sur un support (5).
